# EUROPÄISCHE PATENTSCHRIFT

(11) **EP 0 235 562 B1**
(45) Veröffentlichungstag und Bekanntmachung des Hinweises auf die Patenterteilung: **16.10.1991**
(21) Anmeldenummer: 87101087.2
(22) Anmeldetag: 27.01.1987
(51) Int. Cl.: F27D 3/10, F27D 23/00, F27B 1/20

(54) **Verfahren und Vorrichtung zum dosierten Einführen feinkörniger Feststoffe in einen Industrieofen**
Process and device for the measured supply of fine solid particles to an industrial furnace
Procédé et dispositif pour l'introduction dosée de fines granules dans un four industriel

(30) Priorität: 01.02.1986 DE 3603078
(43) Veröffentlichungstag der Anmeldung: 09.09.1987
(73) Patentinhaber: Dr. Küttner GmbH & Co. KG, D-45128 Essen (DE); PAUL WURTH S.A., 1122 Luxembourg (LU)
(72) Erfinder: Rachner, Hans-Günther, Dr.-Ing., D-4300 Essen 18 (DE); Schott, Hans-Klaus, Dr., D-4220 Dinslaken (DE)
(74) Vertreter: Hoormann, Walter, Dr.-Ing.

(56) Entgegenhaltungen:
- EP-A- 0 116 764
- EP-A- 0 164 436
- FR-A- 1 293 650
- FR-A- 2 126 743

## Beschreibung

Die Erfindung betrifft ein Verfahren zum dosierten Einführen feinkörniger, insbesondere staubförmiger Feststoffe, insbesondere Kohlenstaub, aus einem einen Feststoffvorrat enthaltenden, unter Druck stehenden Dosierbehälter in einen mehrere Zuführstellen aufweisenden Industrieofen, insbesondere einen Schachtofen wie einen Hochofen oder einen Kupolofen, bei dem der Feststoff den einzelnen Zuführstellen in einem Trägergasstrom mit hoher Feststoffbeladung jeweils durch eine Förderleitung zugeführt wird, wobei das Trägergas dem unteren Endabschnitt des Dosierbehälter in einer eine lokale Auflockerung im unteren Abschnitt des Feststoffvorrates bewirkenden Strömung zugeführt wird und die Förderleitungen in den Auflockerungsbereich münden.

Die Erfindung betrifft weiterhin eine Vorrichtung zur Durchführung des vorgenannten Verfahrens mit einem als Druckgefäß ausgebildeten Dosierbehälter, welcher an seinem oberen Abschnitt mit dem Ofen zuzuführenden Feststoff zu befüllen ist, und der an seinem unteren Endabschnitt mehrere nach oben offene Kammern aufweist, in welche jeweils mindestens eine zu einer Zuführstelle führende Förderleitung mündet, und die jeweils mit einem gasdurchlässigen Anströmboden versehen sind, an dessen der Feststoffsäule abgekehrter Seite eine Trägergasleitung zum Zuführen von Trägergas mündet.

Zur Einsparung hochwertiger Brennstoffe wie z.B. Öl oder Koks läßt sich ein Teil des Brennstoffes durch Kohlenstaub ersetzen, der in einer Mahl- und Trocknungsanlage aus Rohkohle zu gewinnen ist, wobei der Kohlenstaub dem Industrieofen mittels einer entsprechenden Vorrichtung durch pneumatische Förderung zugeführt wird.

Dabei besteht die wesentlichste metallurgische Forderung darin, daß die Dosierung des Kohlenstaubes, also die dem Ofen je Zeiteinheit zugeführte Kohlenstaubmenge, mit möglichst großer Genauigkeit erfolgt, damit die metallurgischen Vorgänge im Ofen insoweit möglichst geringen Schwankungen unterworfen werden.

Da der Kohlenstaub bspw. bei einem Hochofen nicht an einer Stelle zugeführt wird, sondern jeder Blasform zuzuführen ist, weisen Industrieöfen im allgemeinen mehrere Zuführstellen auf, wobei eine weitere Anforderung darin besteht, daß der Kohlenstaub den einzelnen Zuführstellen jeweils gleichmäßig zugeführt werden muß.

Verschiedene Feststoffe bzw. Feststoffsorten besitzen i.a. bei gleichen Bedingungen unterschiedliche fluidmechanische Eigenschaften und zeigen demgemäß ein unterschiedliches Förderverhalten, welches sich empirisch ermitteln läßt. Die den Kammern des Dosierbehälters unterhalb der Anströmböden zuzuführende Trägergasströmung muß (wenigstens) so bemessen sein, daß sie bei der zu fördernden Feststoffsorte stets - also auch bei dem höchsten im Dosierbehälter auftretenden Betriebsdruck -zu einer ausreichenden Lockerung des Feststoffes in der lokalen Auflockerungszone führt, d.h., daß der sog. Lockerungspunkt der im Dosierbehälter vorhandenen Feststoffschüttung in jedem Betriebszustand erreicht bzw. überschritten wird. Dieser Lockerungspunkt ist bei einem feinkörnigen Feststoff nur unwesentlich von dem Druck abhängig, unter dem die Feststoffschüttung steht.

Zur Lösung der vorliegenden Problematik sind in der Literatur bereits verschiedene Vorschläge unterbreitet und zum Teil auch bereits zumindest versuchsmäßig erprobt worden, doch konnten die bisher vorliegenden Lösungsvorschläge die an ein derartiges Verfahren und eine Vorrichtung zur Durchführung des Verfahrens zu stellenden Anforderungen bisher nicht optimal befriedigen.

So ist bspw. gemäß der DE-OS 29 34 130 vorgesehen, daß sowohl die Regelung der dem Ofen zuzuführenden Feststoff-Gesamtförderleistung (sämtlicher Förderleitungen) als auch die Regelung der Feststoff-Förderleistungen der einzelnen Förderleitungen durch Veränderung der dem unteren Endabschnitt des Dosierbehälters zugeführten Trägergasmenge erfolgt. Dieses geschieht mittels Staubstrommeßstellen, die jeder einzelnen Förderleitung zugeordnet sind, wobei die Staubstrommeßstellen jeweils auf ein Stellventil einwirken, welches in jeder Trägergas-Zuführleitung angeordnet ist. Eine solche Regelung der Förderleistung über die Trägergasströmung führt jedoch nicht stets zu den erwünschten Ergebnissen. Zu dieser Technologie ist unter anderem festzustellen, daß eine quantitative Messung des Feststoffanteils derartiger Zwei-Komponenten-Strömungen selbst bei großem Aufwand verhältnismäßig ungenau ist, wenn mit einer solchen Messung absolute Werte ermittelt werden sollen. Es kommt hinzu, daß sich bei der in der DE-OS 29 34 130 vorgeschlagenen Arbeitsweise eine Feinregelung der Förderleistungen der einzelnen Förderleitungen ersichtlich nur schwer erzielen läßt, da die von den Staubstrommeßstellen ausgelösten Veränderungen der Trägergaszufuhr den Fluidisierungszustand des Feststoffes am Beginn der Förderleitungen stark verändern können.

Der vorliegenden Erfindung liegt die Aufgabe zugrunde, ein Verfahren sowie eine zur Durchführung des Verfahrens geeignete Vorrichtung der eingangs beschriebenen Gattungen zu schaffen, mittels derer bei einem möglichst geringen Investitionsaufwand eine genaue, betrieblich zuverlässige und robuste, von den zwangsläufig schwankenden jeweiligen Eigenschaften des Feststoffes weitgehend unabhängige Dosierung der dem Ofen zugeführten vorgegebenen gesamten Feststoffmenge sicherzustellen ist, wobei die Gesamtmenge des Feststoffes darüber hinaus den einzelnen Zuführstellen des Ofens weitgehend gleichmäßig zuzuführen sein soll und in den einzelnen Förderleitungen ein möglichst großer Regelbereich für die jeweilige Feststoff-Förderleistung vorhanden sein soll, und wobei weiterhin der Verschleiß der Förderleitungen möglichst klein bzw. auf einen kleinen Abschnitt beschränkt sein soll.

Als Lösung des verfahrensmäßigen Teils dieser Aufgabe ist erfindungsgemäß vorgesehen, daß zur Regelung der dem Ofen zugeführten Gesamtförderleistung sämtlicher Förderleitungen der den Feststoffvorrat enthaltende Dosierbehälter kontinuierlich gewogen wird, daß das Ist-Gewicht des Dosierbehälters (samt Inhalt) mit dessen sich aus dem Anfangsgewicht, der Soll-Austragsleistung und der seit Austragsbeginn verstrichenen Zeit ergebenden Soll-Gewicht verglichen wird und bei einem Über- bzw. Unterschreiten des Soll-Gewichtes der Druck im Dosierbehälter erhöht bzw. erniedrigt wird, und daß eine Regelung der Förderleistung jeder Förderleitung unabhängig von den anderen Förderleitungen in an sich bekannter Weise durch Zugabe von Sekundärgas erfolgt, wobei das Sekundärgas den Förderleitungen jeweils benachbart zu der betreffenden Zuführstelle des Industrieofens stromaufwärts zu einer Drosselstelle oder Querschnittsverengung zugeführt wird.

Bei dem erfindungsgemäßen Verfahren wird durch die vorstehend beschriebene gravimetrische Dosierung der dem Ofen je Zeiteinheit zugeführten Gesamtmenge an Feststoff und deren Regelung über die Druckdifferenz zwischen dem Druck im Dosierbehälter und dem Ofen bzw. dem Ende der Förderleitungen eine im Rahmen der gestellten Anforderungen außerordentlich hohe Genauigkeit erzielt, die in der Regel so groß ist, daß der die Gesamtaustragsleistung regelnde Druck im Dosierbehälter i.a. nur in Zeitintervallen in der Größenordnung von 5 - 10 min verändert wird, wobei diese Genauigkeit mit einem vergleichsweise relativ geringen Aufwand zu erreichen ist. Dabei erfolgt die Regelung des Differenzdruckes bevorzugt in an sich bekannter Weise durch Zu- bzw. Abfuhr von unter Druck stehendem Obergas, welches durch den Dosierbehälter des Feststoffvorrates zugeführt wird. Die zugeführte Obergasmenge wird dabei bevorzugt so bemessen, daß nicht nur die jeweils aus dem Dosierbehälter ausgetragene Feststoffmenge durch Obergas ersetzt wird, und das dem jeweiligen Betriebsdruck entsprechende Lückenvolumen zwischen den Feststoffteilen durch Gas ausgefüllt wird, sondern daß auch stets ein Teil des zugeführten Obergases bis in den lokalen Auflockerungsbereich strömt und zusammen mit dem Feststoff sowie dem dem Dosiergefäß am unteren Endabschnitt zugeführten Trägergas durch die Förderleitungen ausgetragen wird. Letzteres hat sich zur Sicherstellung eines stetigen Nachfließens von Feststoff in die Kammern sowie für die gewünschte hohe Feststoffbeladung als höchst zweckmäßig erwiesen.

Im Gegensatz zu dem oben beschriebenen vorbekannten Verfahren wird die dem unteren Endabschnitt des Dosiergefäßes zeitlich zugeführte Trägergasmenge (bezogen auf den Normzustand) bei dem erfindungsgemäßen Verfahren für eine bestimmte Feststoffsorte bevorzugt konstant gehalten, wobei die Trägergasmenge so bemessen wird, daß sie bei der betreffenden Feststoffsorte unter dem höchsten im Dosierbehälter auftretenden Betriebsdruck noch zu einer Lockerung des Feststoffes in der lokalen Auflockerungszone führt.

Der vorrichtungsmäßige Teil der obigen Aufgabe wird erfindungsgemäß dadurch gelöst, daß das Dosiergefäß in an sich bekannter Weise als Wiegegefäß ausgebildet ist, in dessen oberen Endabschnitt eine mit einem Regelventil versehene Obergasleitung zum Zuführen von unter Überdruck stehendem Obergas mündet, daß eine (erste) Regeleinrichtung vorhanden ist, mittels welcher das Ist-Gewicht des Dosiergefäßes (nebst Inhalt) jeweils nach vorgegebenen Zeitintervallen mit dessen Soll-Gewicht zu vergleichen ist und bei einem Über- bzw. Unterschreiten des Soll-Gewichtes der Druck im Dosierbehälter durch Regelung des Obergasdruckes zu erhöhen bzw. zu erniedrigen ist und bei Übereinstimmung des Soll-Gewichtes mit dem Ist-Gewicht konstantzuhalten ist, daß der Querschnitt der Förderleitungen jeweils in dem der betreffenden Zuführstelle stromaufwärts unmittelbar vorgeordneten Abschnitt wesentlich verringert ist, daß jeweils eine Sekundärgas führende Bypassleitung stromaufwärts benachbart zu der Querschnittsverengung in jede Förderleitung mündet, daß in jeder Förderleitung eine Meßeinrichtung vorhanden ist, mittels welcher die relative Ist-Förderleistung der betreffenden Förderleitung zu bestimmen ist, daß ein Mittelwertbildner vorhanden ist, mittels dessen die rechnerische mittlere Förderleistung je Förderleitung zu bestimmen ist, und daß in jeder Förderleitung eine (zweite) Regeleinrichtung vorhanden ist, mittels welcher die der Förderleitung zugeführte Sekundärgasmenge zu erhöhen bzw. zu erniedrigen ist, wenn die von der Meßeinrichtung ermittelte Ist-Förderleistung der Förderleitung größer bzw. kleiner ist als die vom Mittelwertbildner ermittelte mittlere Förderleistung je Förderleitung.

Neben der beschriebenen gravimetrischen Dosierung der dem Ofen zugeführten Gesamtfeststoffmenge und deren Regelung über den Differenzdruck zwischen dem Druck im Dosierbehälter und im Ofen bzw. am Ende der Förderleitungen besteht ein weiteres wesentliches Merkmal der vorliegenden Erfindung in der Querschnittsverengung der Förderleitungen an deren Endabschnitt und der Zuführung von Sekundärgas zu den Förderleitungen mehr oder weniger unmittelbar benachbart der Querschnittsverengung. Aufgrund der Querschnittsverengung der Förderleitungen besteht an der Verengungsstelle aufgrund des Druckabfalls in den Förderleitungen ein erheblicher Druckunterschied zum Druck im Dosierbehälter und andererseits aufgrund der mit der Querschnittsverengung verbundenen Drosselung zum Druck im Ofen, so daß mit den Sekundärgas führenden Bypassleitungen jeweils eine verhältnismäßig große Gasmenge in die Förderleitungen einzuführen ist und sich demgemäß ein verhältnismäßig großer Regelbereich für die aus den einzelnen Förderleitungen in den Ofen strömende Feststoffmenge ergibt, da in eine Förderleitung eingeführtes Sekundärgas die Zwei-Stoff-Mischung entsprechend verdünnt und demgemäß bei größerer Zugabe von Sekundärgas dem Ofen aus der betreffenden Leitung weniger Feststoff je Zeiteinheit zuströmt.

Die starke Querschnittsverengung am Ende der Förderleitungen ergibt darüber hinaus noch den großen Vorteil, daß in dem nicht verengten Teil der Förderleitungen, deren Länge 100 bis 200 Meter betragen können, mit einer relativ geringen Fördergeschwindigkeit von bspw. 0,8 bis 3 m/sec gefahren werden kann, die lediglich einen entsprechend geringen Verschleiß bewirkt, während nur die Strömungsgeschwindigkeit im verengten Teil relativ hoch ist (z.B. 18 bis 30 m/sec) und es lediglich in diesem kurzen Abschnitt der Förderleitung zu stärkerem Verschleiß kommt, wobei diese kurzen Abschnitte nach entsprechendem Verschleiß ausgetauscht werden können.

Die Querschnittsverengung in den Förderleitungen erfolgt bevorzugt stetig, wobei zwischen dem den größeren Querschnitt aufweisenden Abschnitt der Förderleitung und ihrem den kleineren Querschnitt aufweisenden Abschnitt ein konisch u.ä. ausgebildeter Zwischenabschnitt vorhanden sein kann.

Das Querschnittsverhältnis zwischen dem nicht verengten und dem verengten Teil einer Förderleitung kann erfindungsgemäß etwa 10:1 - 25:1 betragen, wobei bevorzugt vorgesehen ist, daß der nicht verengte Querschnitt der Förderleitungen jeweils einen Durchmesser von etwa 25 bis 40 mm aufweist, während der verengte Querschnitt einen Durchmesser von 6 bis 8 mm besitzt.

Als Gewichtsmeßeinrichtungen für die Gewichtsmessungen des Dosierbehälters nebst Inhalt sind bevorzugt elektrische Kraftmeßdosen vorgesehen, auf denen das Dosiergefäß abgestützt ist, und deren Meßsignale der ersten Regeleinrichtung zuzuführen sind. Derartige Kraftmeßdosen sind nicht nur äußerst robust und relativ preiswert, sondern besitzen im Rahmen der vorstehend beschriebenen Gegebenheiten auch eine für die gravimetrische Dosierung hinreichend große Genauigkeit.

Bei den Meßeinrichtungen zum Bestimmen der relativen Ist-Förderleistung in den Förderleitungen braucht es sich nicht um höchst aufwendige Meßeinrichtungen zu handeln, welche die Durchflußmenge in den Förderleitungen mit relativ großer Genauigkeit messen, da erfindungsgemäß lediglich eine relative Messung der Förderleistung in den einzelnen Förderleitungen zueinander zu erfolgen braucht, weil mit diesen Meßeinrichtungen im Gegensatz zu vorbekannten Vorrichtungen wie der weiter oben beschriebenen Vorrichtung gemäß der DE-OS 29 34 130 keine Absolutwerte gemessen werden müssen. Demgemäß ist bevorzugt vorgesehen, daß es sich bei diesen Meßeinrichtungen um kapazitiv arbeitende Meßeinrichtungen handelt, wobei Beeinträchtigungen der Meßergebnisse durch Veränderung der Feuchtigkeit etc. bei dieser relativen Messung keine Rolle spielen, da die Eigenschaften des Fördergutes in den einzelnen Förderleitungen zum gleichen Zeitpunkt im wesentlichen gleich sind.

Weitere bevorzugte Ausgestaltungen der vorliegenden Erfindung sind in den Unteransprüchen beschrieben.

Die Erfindung ist nachstehend an einem Ausführungsbeispiel unter Bezugnahme auf eine schematische Zeichnung weiter erläutert. Es zeigt:
- Fig. 1: eine vereinfachte schematische Darstellung einer erfindungsgemäßen Vorrichtung; und
- Fig. 2: eine vereinfachte Darstellung einer Verengungsstelle einer Förderleitung.

Fig. 1 zeigt eine stark schematisierte und vereinfachte Darstellung einer Vorrichtung zum dosierten Einführen von Kohlenstaub in einen im wesentlichen nicht dargestellten Hochofen, von dem lediglich eine Blasform 2 angedeutet ist, von der über den Umfang des Hochofens verteilt mehrere vorhanden sind, die jeweils in einem Windkanal 3 münden.

Der in den Hochofen 1 einzublasende Kohlenstaub wird nach dessen Herstellung in einer Mahl- und Trocknungsanlage in ein Vorratssilo 4 gegeben, in dem unter inerter Atmosphäre eine Kohlemenge bevorratet werden kann, die ausreicht, um ggf. einen mehrstündigen Produktionsausfall der Mahl- und Trocknungsanlage überbrücken zu können. Aus dem Vorratssilo 4 gelangt die gemahlene Kohle über eine Zellenradschleuse 5 in ein Schleusengefäß 6, welche nach Füllung mittels eines Ventils 7 zum Vorratssilo 4 zu schließen ist. Danach wird das Schleusengefäß 6 an seinem unteren Endabschnitt über eine Leitung 8 mit aus einem Windkessel 9 stammenden Schleusengas bespannt, bis der vorgegebene Arbeitsdruck eines unterhalb des Schleusengefäßes 6 angeordneten, ebenfalls als Druckgefäß ausgebildeten Dosierbehälters 10 erreicht ist und der im Schleusengefäß 6 befindliche Kohlenstaub nach Öffnen von Ventilen 11 in den Dosierbehälter 10 gelangt. Nach dem Befüllen des Dosierbehälters 10 werden die Ventile 11 wieder geschlossen.

Die von dem Windkessel 9 zur Leitung 8 für das Schleusengas führende Gasleitung 12 ist über die Anschlußstelle der Leitung 8 weitergeführt und mit einer Obergasleitung 13 verbunden, die zum oberen Abschnitt des Dosierbehälters 10 führt, und in welcher ein Regelventil 14 angeordnet ist.

Am unteren Ende des Dosierbehälters 10 sind mehrere nach oben, also in den Dosierbehälter 10 hinein offene Kammern 15 angeordnet, deren Anzahl maximal der Anzahl der mit Kohlenstaub zu beschickenden Blasformen 2 des Hochofens 1 entspricht. Jede Kammer 15 ist in ihrem unteren Bereich mit einem gasdurchlässigen Anströmboden 16 versehen. Unterhalb der Anströmböden 16 mündet jeweils eine Trägergasleitung 17 in jede Kammer 15, wobei die Trägergasleitungen 17 über ein Ventil 18 mit der Gasleitung 12 verbunden sind.

Aus jeder Kammer 15 ist eine Förderleitung 19 herausgeführt, wobei die Förderleitungen 19, von denen der besseren Übersicht halber nur eine Leitung dargestellt ist, in den Kammern 15 jeweils etwas oberhalb des Anströmbodens 16 enden, wo der Kohlenstaub durch das eingeführte Trägergas aufgelockert bzw. fluidisiert ist.

Die Förderleitungen 19, deren Länge zwischen 100 und 200 Meter beträgt, weisen im wesentlichen über ihre gesamte Länge einen freien Querschnitt von 25 mm auf. Der Querschnitt der Förderleitungen 19 ist jeweils stromabwärts zu der betreffenden Zuführstelle 20 und benachbart zu dieser wesentlich verringert, und zwar auf einen Durchmesser von 6 mm. Wie aus Fig. 2 erkennbar ist, erfolgt diese erhebliche Querschnittsverringerung nicht schlagartig, sondern im wesentlichen stetig über ein konisches Zwischenstück 21.

Die vom Windkessel 9 kommende Gasleitung 12 ist über die Anschlußstelle der Trägergasleitungen 17 mit einer Bypassleitung 22 weitergeführt, über welche Sekundärgas in die betreffende Förderleitung 19 zu leiten ist. In jeder Bypassleitung 22 ist ein Regelventil 23 angeordnet, mit dem die der betreffenden Förderleitung 19 zugeführte Sekundärgasmenge zu regeln ist.

Der Anschlußstelle 24 für die Bypassleitung 22 ist eine kapazitive Meßeinrichtung 25 stromaufwärts in jeder Förderleitung 19 vorgeordnet, mittels welcher die relative Förderleistung der betreffenden Förderleitung 19 zu bestimmen ist. Die Meßeinrichtungen 25 geben ihre Meßwerte jeweils an eine u.a. einen Rechner enthaltende Regeleinrichtung 26, mit welcher die Regelventile 23 in den Bypassleitungen 22 zu regeln sind.

Der Dosierbehälter 10 ist auf Kraftmeßdosen 27 abgestützt, mittels derer sein Gewicht (nebst Inhalt) kontinuierlich zu messen ist, wobei die Meßwerte einer Regeleinrichtung 28 zugeführt werden, die darüber hinaus mit dem Regelventil 14 der Obergasleitung 13 in Verbindung steht.

Da die Befüllung des Dosierbehälters 10 über die oben bereits gemachten Anmerkungen hinaus im vorliegenden Zusammenhang ohne besonderes Interesse ist, beschränkt sich die nachstehende Beschreibung der Wirkungsweise der Vorrichtung auf den Betriebsablauf nach erfolgter Füllung des Dosierbehälters 10.

Abhängig von den jeweiligen Fördereigenschaften des Kohlenstaubes und der betrieblich vorgegebenen Förderleistung wird im Dosierbehälter 10 über die Obergasleitung 13 der erforderliche Betriebsdruck eingestellt, wobei der Differenzdruck zwischen dem Druck im Dosierbehälter 10 und dem im Hochofen 1 herrschenden Druck bzw. dem am Ende der Förderleitungen 19 herrschenden Druck während der Entleerung des Dosierbehälters 10 grundsätzlich konstantgehalten wird.

Das Ist-Gewicht des Dosierbehälters 10 (samt Inhalt) wird von der Regeleinrichtung 28 ständig mit dem Soll-Gewicht des Dosierbehälters 10 verglichen, d.h. also mit demjenigen Gewicht, welches der Dosierbehälter nach der seit Beginn der Entleerung verstrichenen Zeit unter Berücksichtigung der vorgegebenen Austragsleistung haben müßte. Entspricht dabei das Ist-Gewicht des Dosierbehälters 10 seinem Soll-Gewicht, so zeigt dieses an, daß in dem betreffenden Zeitintervall die vorgegebene Austragsmenge auch tatsächlich ausgetragen und dem Hochofen 1 zugeführt worden ist, so daß die Betriebsverhältnisse nicht verändert werden. Ist dagegen das Ist-Gewicht des Dosierbehälters 10 größer als sein Soll-Gewicht zu dem betreffenden Zeitpunkt, so bedeutet dieses, daß zuwenig Kohlenstaub aus dem Dosierbehälter 10 ausgetragen worden ist. In einem solchen Falle bewirkt die Regeleinrichtung 28, daß der zuvor konstantgehaltene Druck im Dosierbehälter 10 erhöht wird, indem die Regeleinrichtung 28 entsprechend auf das Regelventil 14 der Obergasleitung 13 einwirkt. Ist dagegen zum Meßzeitpunkt das Ist-Gewicht kleiner als das Soll-Gewicht des Dosierbehälters 10 und demgemäß zuviel Kohlenstaub aus dem Dosierbehälter ausgetragen worden, so bewirkt die Regeleinrichtung 28 eine Herabsetzung des zuvor konstanten Druckes im Dosierbehälter 10 und damit eine entsprechende Verringerung der Austragsleistung.

Auf diese Weise ist mit relativ einfachen, robusten und betrieblich zuverlässigen Mitteln sicherzustellen, daß dem Hochofen 1 die vorgegebene Kohlenstaubmenge je Zeiteinheit im Rahmen der geforderten Genauigkeit auch tatsächlich zugeführt wird.

Während der Beschickung des Hochofens 1 mit Kohlenstaub wird die über die Trägergasleitungen 17 dem Dosierbehälter 10 über dessen Kammern 15 zugeführte Trägergasmenge konstantgehalten. so daß die bei bzw. vor Betriebsaufnahme ermittelten, den jeweiligen Eigenschaften des Kohlenstaubes angepaßten und auf die vorgegebene Durchsatzleistung abgestellten Bedingungen im wesentlichen unverändert bleibt. Dieses gilt mithin ersichtlich in vorteilhafter Weise auch für die Fluidisierungsbedingungen am Beginn der Förderleitungen 19.

Da nun aber - wie oben ausgeführt - eine weitere betriebliche Forderung darin besteht, daß den einzelnen Zuführstellen 20 des Hochofens 1 der Kohlenstaub auch weitgehend gleichmäßig zugeführt wird, erfolgt während des Austrages eine entsprechende relative Regelung der Förderleistungen der einzelnen Förderleitungen 19, indem die von den kapazitiven Meßeinrichtungen 25 der Förderleitungen 19 ermittelten Feststoff-Durchströmleistungen der Meßeinrichtung 25 als Signale zugeführt werden und in einem Mittelwertbildner der Regeleinrichtung 26 ein rechnerischer Mittelwert der Förderleistung je Förderleitung 19 ermittelt wird. Stellt die Regeleinrichtung 26 dabei fest, daß die gemessene Förderleistung einer bestimmten Förderleitung 19 größer ist als der ermittelte Mittelwert und demgemäß zwecks Vergleichmäßigung zu reduzieren ist, so wirkt die Regeleinrichtung 26 derart auf das Regelventil 23 der betreffenden Bypassleitung 22 ein, daß das der betreffenden Förderleitung 19 an der Anschlußstelle 24 zugeführte Sekundärgas mengenmäßig erhöht wird, so daß eine entsprechende Verdünnung der Zwei-Komponenten-Strömung und damit eine Verminderung der Austragsleistung der betreffenden Förderleitung 19 an Feststoff (Kohlenstaub) erfolgt. Ist dagegen die in einer Förderleitung 19 festgestellte Förderleistung kleiner als der Mittelwert, so erfolgt der umgekehrte Vorgang, d.h. die der Förderleitung 19 zugeführte Sekundärgasströmung wird entsprechend verringert.

Da die Anschlußstellen 24 der Bypassleitungen 22 jeweils benachbart zu der Verengungsstelle 21 angeordnet sind, besteht mithin aufgrund des Druckabfalls während der Förderung in der Förderleitung 19 zum Dosierbehälter 10 wie auch aufgrund der Querschnittsverengung zum Hochofen 1 ein beachtliches Druckgefälle, so daß sich ein großer Regelbereich in der Größenordnung von 1:3 - 1:4 in den einzelnen Förderleitungen 19 erzielen läßt.

Trotz der hohen Feststoffbeladung, die abhängig von den Eigenschaften der Kohle, den Leitungsabmessungen etc.,je nach dem Gegendruck im Industrieofen im Bereich 20:1 bis größer 100:1 kg Kohle/kg Gas liegt, ist der Verschleiß der Förderleitungen 19 außerordentlich gering, da man unter üblichen Verhältnissen mit Fördergeschwindigkeiten im Bereich von ca. 0,8 bis 3 m/sec auskommt und nur im Bereich des lanzenförmigen Verengungsabschnittes 19′ Geschwindigkeiten im Bereich von 18 bis 30 m/sec erreicht werden, die jedoch nicht als negativer Nebeneffekt der Querschnittsverengung der Förderleitungen 19 zu betrachten, sondern im Hinblick auf die hohen Windgeschwindigkeiten im Windkanal 3 bzw. in den Blasformen 2 und den im Ofen herrschenden Innendruck erforderlich sind, um die Zwei-Komponenten-Strömung in den Hochofen einblasen zu können. Dabei erweist sich der aufgrund der Querschnittsverengung vorliegende relativ geringe Durchmesser am verengten Endabschnitt 19′ der Förderleitungen 19 auch beim Einführen in den Hochofen 1 als vorteilhaft, da bei derartigen Dimensionen selbst bei den hohen Innendrücken des Hochofens ein Einführen von Hand noch möglich ist.

### BEZUGSZEICHENLISTE (LIST OF REFERENCE NUMERALS)

- 1: Hochofen
- 2: Blasform
- 3: Windkanal
- 4: Vorratssilo
- 5: Zellenradschleuse
- 6: Schleusengefäß
- 7: Ventil
- 8: Leitung
- 9: Windkessel
- 10: Dosierbehälter
- 11: Ventile
- 12: Gasleitung
- 13: Obergasleitung
- 14: Regelventil (in 13)
- 15: Kammern
- 16: Anströmboden (von 15)
- 17: Trägergasleitung
- 18: Ventil
- 19: Förderleitungen
- 20: Zuführstelle
- 21: Konisches Zwischenstück (von 19)
- 22: Bypassleitung
- 23: Regelventil
- 24: Anschluß (für 22 an 19)
- 25: Meßeinrichtung (in 19)
- 26: Regeleinrichtung
- 27: Kraftmeßdosen
- 28: Regeleinrichtung

## Patentansprüche

1. Verfahren zum dosierten Einführen feinkörniger, insbesondere staubkörniger Feststoffe, insbesondere Kohlenstaub, aus einem einen Feststoffvorrat enthaltenden, unter Druck stehenden Dosierbehälter in einen mehrere Zuführstellen aufweisenden Industrieofen, insbesondere einen Schachtofen wie einen Hochofen oder einen Kupolofen, bei dem der Feststoff den einzelnen Zuführstellen in einem Trägergasstrom mit hoher Feststoffbeladung jeweils durch eine Förderleitung zugeführt wird, wobei das Trägergas dem unteren Endabschnitt des Dosierbehälters in einer eine lokale Auflockerung im unteren Abschnitt des Feststoffvorrates bewirkenden Strömung zugeführt wird und die Förderleitungen in den Auflockerungsbereich münden, dadurch gekennzeichnet, daß der den Feststoffvorrat enthaltende Dosierbehälter kontinuierlich gewogen wird; daß das Ist-Gewicht des Dosierbehälters mit dessen Soll-Gewicht verglichen wird und bei einem Über- bzw. Unterschreiten des Soll-Gewichtes der Druck im Dosierbehälter erhöht bzw. erniedrigt wird; und daß eine Regelung der Förderleistung jeder Förderleitung unabhängig von den anderen Förderleitungen in an sich bekannter Weise durch Zugabe von Sekundärgas erfolgt, wobei das Sekundärgas den Förderleitungen jeweils benachbart zu der betreffenden Zuführstelle stromaufwärts zu einer Drosselstelle oder Querschnittverengung zugeführt wird.

2. Verfahren nach Anspruch 1, dadurch gekennzeichnet, daß die dem unteren Endabschnitt des Dosierbehälters zeitlich zugeführte, auf Normzustand bezogene Trägergasmenge für eine bestimmte Feststoffsorte konstantgehalten wird, wobei die Trägergasmenge so bemessen wird, daß sie bei der betreffenden Feststoffsorte unter dem höchsten im Dosierbehälter auftretenden Betriebsdruck noch zu einer Lockerung des Feststoffes in der lokalen Auflockerungszone führt.

3. Verfahren nach Anspruch 1 oder 2, dadurch gekennzeichnet, daß die Regelung des Druckes im Dosierbehälter durch Zu-bzw. Abfuhr von unter Druck stehendem Obergas erfolgt, welches oberhalb des Feststoffvorrates zu- bzw. abgeführt wird.

4. Verfahren nach Anspruch 3, dadurch gekennzeichnet, daß die dem Dosierbehälter zugeführte Obergasmenge zu bemessen wird, daß nicht nur jeweils die aus dem Dosierbehälter ausgetragene Feststoffmenge durch Obergas ersetzt wird, und daß dem jeweiligen Betriebsdruck entsprechende Lückenvolumen zwischen den Feststoffteilen durch Gas ausgefüllt wird, sondern daß auch ein Teil des zugeführten Obergases bis in den lokalen Auflockerungsbereich strömt und zusammen mit dem Feststoff sowie dem dem Dosiergefäß am unteren Endabschnitt zugeführten Trägergas durch die Förderleitungen ausgetragen wird.

5. Vorrichtung zur Durchführung des Verfahrens nach einem oder mehreren der vorhergehenden Ansprüche, mit einem als Druckgefäß ausgebildeten Dosierbehälter, welcher an seinem oberen Abschnitt mit Feststoff zu befüllen ist, und der an seinem unteren Endabschnitt mehrere nach oben offene Kammern aufweist, in welche jeweils mindestens eine zu einer Zuführstelle führende Förderleitung mündet, und die jeweils mit einem gasdurchlässigen Anströmboden versehen sind, auf dessen der Feststoffsäule abgekehrter Seite eine Trägergasleitung zum Zuführen von Trägergas mündet, dadurch gekennzeichnet, daß der Dosierbehälter (10) in an sich bekannter Weise als Wiegegefäß ausgebildet ist, in dessen oberen Endabschnitt eine mit einem Regelventil (14) versehene Obergasleitung (13) zum Zuführen von unter Druck stehendem Obergas mündet; daß eine (erste) Regeleinrichtung (28) vorhanden ist, mittels welcher das Ist-Gewicht des Dosierbehälters (10) mit dessen Soll-Gewicht zu vergleichen ist und bei einem Über- bzw. Unterschreiten des Soll-Gewichtes der Druck im Dosierbehälter (10) durch Regelung des Obergasdruckes zu erhöhen bzw. zu erniedrigen ist und bei Übereinstimmung des Soll-Gewichtes mit dem Ist-Gewicht konstantzuhalten ist; daß der Querschnitt der Förderleitungen (19) jeweils in dem der betreffenden Zuführstelle (20) stromaufwärts unmittelbar vorgeordneten Abschnitt (19′) wesentlich verringert ist; daß jeweils eine Sekundärgas führende Bypassleitung (22) stromaufwärts benachbart zu der Querschnittsverengung (21) in jede Förderleitung (19) mündet; daß in jeder Förderleitung (19) eine Meßeinrichtung (25) vorhanden ist, mittels welcher die relative Ist-Förderleistung der betreffenden Förderleitung (19) zu bestimmen ist; daß ein Mittelwertbildner vorhanden ist, mittels dessen die mittlere Förderleistung je Förderleitung (19) zu bestimmen ist; und daß in jeder Förderleitung (19) eine (zweite) Regeleinrichtung (26) vorhanden ist, mittels welcher die der Förderleitung (19) zugeführte Sekundärgasmenge zu erhöhen bzw. zu erniedrigen ist, wenn die von der Meßeinrichtung (25) ermittelte Ist-Förderleistung der Förderleitung (19) größer bzw. kleiner ist als die vom Mittelwertbildner ermittelte mittlere Förderleistung je Förderleitung (19).

6. Vorrichtung nach Anspruch 5, dadurch gekennzeichnet, daß der Dosierbehälter (10) auf elektrischen Kraftmeßdosen (27) abgestützt ist, deren Meßsignale der ersten Regeleinrichtung (28) zuzuführen sind.

7. Vorrichtung nach Anspruch 5 oder 6, dadurch gekennzeichnet, daß die Querschnittsverengung (21) in den Förderleitungen (19) im wesentlichen stetig ausgebildet ist.

8. Vorrichtung nach Anspruch 7, dadurch gekennzeichnet, daß zwischen dem den größeren Querschnitt aufweisenden Abschnitt einer Förderleitung (19) und ihrem den kleineren Querschnitt aufweisenden Abschnitt (19′) ein konisch ausgebildeter Zwischenabschnitt (21) vorhanden ist.

9. Vorrichtung nach einem oder mehreren der Ansprüche 5 bis 8, dadurch gekennzeichnet, daß das Querschnittsverhältnis vor und nach der Stelle der Querschnittsverengung (21) etwa 10:1 - 25:1 beträgt.

10. Vorrichtung nach einem oder mehreren der Ansprüche 5 bis 9, dadurch gekennzeichnet, daß der Querschnitt der Förderleitungen (19) von etwa 25 bis 40 mm auf etwa 6 bis 8 mm verringert ist.

11. Vorrichtung nach einem oder mehreren der Ansprüche 5 bis 10, dadurch gekennzeichnet, daß die Meßeinrichtungen (25) zum Bestimmen der relativen Ist-Förderleistung in den Förderleitungen (19) kapazitive Meßeinrichtungen sind.

12. Vorrichtung nach einem oder mehreren der Ansprüche 5 bis 11, dadurch gekennzeichnet, daß die am unteren Endabschnitt des Dosierbehälters (10) angeordneten Kammern (15) jeweils als topfförmige Ansätze ausgebildet sind, in die jeweils eine Förderleitung (19) mündet.

## Claims

1. A process for a metered introduction of fine-granular solid, particularly dusty substances, particularly cole dust, from a metering container, which contains a supply of solid substance and which is pressurized, into an industrial furnace having a plurality of feed locations, particularly into a pit furnace as a black furnace or a cupola furnace, in which the solid substance is fed to the individual feed locations in a highly charged carrier gas stream through a conveying duct, whereby the carrier gas is fed to the lower end section of the metering container in a flow causing a local loosening in the lower section of the supply of solid substance, and the conveying ducts open into the loosening region, characterized in that the metering container containing the supply of solid substance is continuously weighed; that the actual weight of the metering container is compared with its theoretical weight; and the pressure in the metering container is regulated by increasing or decreasing the pressure in the event the actual weight exceeds or falls below the theoretical weight, respectively; and that the conveying capacity of each conveying duct is regulated independently of the other conveying ducts in a known per se manner by an addition of secondary gas, whereby said secondary gas is fed to said conveying ducts adjacent each feed location at a position upstream in relation to a throttling position or restriction of the cross section.

2. The process of claim 1, characterized in that the quantity of carrier gas related to standardized condition, which is fed as a function of time to the lower end section of the metering container is maintained constant for a specified type of solid substance, whereby the quantity of carrier gas being selected so that, in the case of a specified type of solid substance under the greatest operating pressure occuring in the metering container, it still leads to a loosening of the solid substance in the local loosening zone.

3. The process of claim 1 or 2, characterized in that the regulation of the pressure in the metering container takes place by the step of supplying or withdrawing of pressurized top gas, which is supplied or withdrawn above the supply of solid substance in said metering container.

4. The process of claim 3, characterized in that the quantity of top gas fed to the metering container is measured so that not only the quantity of solid substance discharged from the metering container is replaced in each instance by top gas, and that the gap volume, corresponding to the respective operating pressure, between the solid substance components filled out by gas, but also a portion of the fed top gas flows into the local loosening region and is discharged through said conveying ducts together with the solid substance as well as the carrier gas supplied to the metering vessel at the lower end section.

5. An apparatus for conducting the method in accordance with one or more of the preceding claims, including a metering container having an upper end section and a lower end section defining a pressure vessel, and which is adapted to be filled with solid substance at its upper section, said metering container having a plurality of upwardly open chambers communicating with its lower end section, into which at least one conveying duct communicates leading to a feed location for feeding an industrial furnace; a gas-permeable incident flow floor provided in each chamber, whereby on the side thereof remote from said solid material in said metering a carrier gas duct for the supply of carrier gas communicates, characterized in that said metering container (10) is provided as a weighing means in a known per se manner, whereby a top gas duct (13) connected to said upper end section of said metering container (10) being provided with a regulating valve (14) for feeding top gas under excess pressure; (first) regulating means (28) for comparing the actual weight of the metering container (10), after specified time intervals, with its theoretical weight, and for increasing or decreasing the pressure in the metering container (10) by regulation of the top gas pressure in the event of the actual weight exceeding or falling below the theoretical weight, respectively, and wherein the pressure is kept constant in the event of agreement between the theoretical weight and the actual weight; said conveying ducts (19) having a cross-section which is substantially reduced defining a constriction (21) in an area (19') disposed upstream of a selected feed location (20); bypass duct means (22) for guiding secondary gas into each conveying duct (19), said bypass duct means (22) being upstream adjacent said constriction (21); measuring means (25) associated with each of said conveying ducts (19) for determining the actual conveying capacity of each conveying duct (19); mean value former means for determining the mean conveying capacity for each conveying duct (19); and (second) regulating means (26) associated with each of said conveying ducts (19) for increasing or decreasing the quantity of secondary gas fed to the conveying duct (19) if the actual conveying capacity of the conveying duct (19), as determined by said measuring means (25) is greater or smaller, respectively, than the mean conveying capacity of each of said conveying ducts (19) as determined by said mean value former means.

6. The apparatus of claim 5, characterized in that said metering container (10) is supported on electrical load cells (27), the measurement signals of which are fed to said first regulating means (28).

7. The apparatus of claim 5 or 6, characterized in that said constriction (21) in said conveying ducts (19) is substantially gradual.

8. The apparatus of claim 7, characterized in that said gradual constriction (21) comprises: a conical intermediate section (21) in each of said conveying ducts (19) located between said section having the greater cross section of a conveying duct (19), and said section (19') having the smaller cross section.

9. The apparatus of claim 7, characterized in that the cross-sectional ratio on opposed ends of said constriction (21) is about 10:1 to about 25:1.

10. The apparatus of one ore more of claims 5 - 9, characterized in that the cross section of the conveying ducts (19) is reduced from about 25 to 40 mm prior to said constriction (21) to about 6 to 8 mm subsequent to said constriction (21).

11. The apparatus of one or more of claims 5 - 10, characterized in that said measureing means (25) for the determination of the relative actual conveying capacity in said conveying ducts (19) are capacitive measuring means.

12. The apparatus of one or more of claims 5 - 10, characterized in that said chambers (15) disposed at said lower end section of said metering container (10) have pot shaped extensions communicating with a conveying duct (19) each.

## Revendications

1. Procédé pour l'introduction dosée de matières solides en grains fins et plus particulièrement à l'état pulvérulent et, plus particulièrement, de poussière de charbon provenant d'un réservoir de dosage sous pression contenant une réserve de matière solide dans un four industriel présentant plusieurs points d'alimentation et, en particulier, un four à cuve tel qu'un haut-fourneau ou un cubilot, dans lequel la matière solide est amenée aux différents points d'alimentation dans un courant de gaz porteur avec une charge en matière solide élevée en passant chaque fois par une conduite de transport, tandis que le gaz porteur est introduit dans la section terminale inférieure du réservoir de dosage dans une section inférieure de la réserve de matière solide sous forme d'un courant provoquant un ameublissement local et que les conduites de transport débouchent dans la zone d'ameublissement, caractérisé en ce que le réservoir de dosage contenant la réserve de matière solide est pesé en continu, que le poids réel du réservoir de dosage est comparé à son poids nominal et que, dans le cas où le poids nominal est dépassé ou n'est pas atteint, la pression dans le réservoir de dosage est augmentée ou diminuée; et qu'un réglage du débit dans chaque conduite de transport est assuré d'une manière connue en soi, par adduction de gaz secondaire et indépendamment des autres conduites de transport, tandis que le gaz secondaire est introduit dans les conduites de transport à proximité du point d'alimentation correspondant et en amont d'un point d'étranglement ou d'une réduction de section.

2. Procédé selon la revendication 1, caractérisé en ce que le débit de gaz porteur rapporté à l'état normal et introduit instantanément dans la section terminale inférieure du réservoir de dosage est maintenu constant pour un type déterminé de matière solide, tandis que le débit de gaz porteur est calculé de façon à ce qu'il provoque encore l'ameublissement de la matière solide dans la zone d'ameublissement locale, même pour la pression de service la plus élevée existant dans le réservoir de dosage.

3. Procédé selon la revendication 1 ou 2, caractérisé en ce que la régulation de la pression dans le réservoir de dosage est assurée par adduction ou évacuation du gaz amené par le dessus et sous pression qui est amené ou évacué au-dessus de la réserve de matière solide.

4. Procédé selon la revendication 3, caractérisé en ce que la quantité de gaz amené par le dessus dans le réservoir de dosage est calculée de façon à ce que non seulement la quantité de matière solide extraite du réservoir de dosage soit remplacée par du gaz amené par le dessus et que le volume des vides entre les particules de matière solide soit rempli de gaz à la pression de service considérée, mais également qu'une partie du gaz amené par le dessus pénètre jusqu'à la zone d'ameublissement locale et soit extraite avec la matière solide, tout comme le gaz porteur amené au réservoir de dosage dans la section terminale inférieure, l'extraction se produisant par les conduites de transport.

5. Dispositif pour mettre en oeuvre le procédé selon une ou plusieurs des revendications précédentes, avec un réservoir de dosage se présentant comme un récipient à pression qui doit être rempli de matière solide par sa section supérieure et qui présente, dans sa section terminale inférieure, plusieurs chambres ouvertes vers le haut dans lesquelles débouche au moins une conduite de transport menant à un point d'alimentation et qui sont pourvues chacune de fonds de passage perméables aux gaz, avec une conduite de gaz porteur destinée à amener le gaz porteur qui débouche sur le côté de ce fond opposé à la colonne de matière solide, caractérisé en ce que le réservoir de dosage (10) se présente, d'une manière connue en soi, sous forme d'un récipient de pesage dont la section terminale supérieure reçoit une conduite de gaz amenée par le dessus (13) pourvue d'une vanne de réglage (14) pour amener par le dessus du gaz sous pression, en ce qu'un premier dispositif de régulation (28) est prévu pour permettre de comparer le poids réel du réservoir de dosage (10) avec son poids nominal et que, si le poids nominal est dépassé ou n'est pas atteint, la pression dans le réservoir de dosage (10) est augmentée ou diminuée par réglage de la pression du gaz amené par le dessus et que, en cas de coïncidence du poids nominal avec le poids réel, cette pression est maintenue constante, en ce que la section des conduites de transport (19) est diminuée sensiblement dans la section (19') située immédiatement en amont du point d'alimentation considéré (20), en ce qu'une conduite de by-pass (22) amenant du gaz secondaire débouche en amont à proximité du rétrécissement de section (21) dans chaque conduite de transport (19), en ce qu'il existe, dans chaque conduite de transport (19), un dispositif de mesure (25) au moyen duquel le débit réel relatif de la conduite de transport considérée (19) est déterminé; et en ce qu'il existe dans chaque conduite de transport (19) un deuxième dispositif de régulation (26), au moyen duquel le débit de gaz secondaire amené à la conduite de transport (19) peut être augmenté ou diminué si le débit de transport réel déterminé par le dispositif de mesure (25) dans la conduite de transport (19) est supérieur ou inférieur au débit de transport moyen pour chaque conduite de transport (19) déterminé par le calculateur de valeur moyenne.

6. Dispositif selon la revendication 5, caractérisé en ce que le résevoir de dosage (10) repose sur des boîtes électriques dynamométriques (27) dont les signaux de mesure sont amenés au premier dispositif de régulation (28).

7. Dispositif selon la revendication 5 ou 6, caractérisé en ce que le rétrécissement de section (21) dans les conduites de transport (19) est réalisé de manière essentiellement progressive.

8. Dispositif selon la revendication 7, caractérisé en ce qu'il existe, entre la partie d'une conduite de transport (19) présentant une plus grande section et sa partie présentant une plus petite section (19'), une section intermédiaire (21) en forme de cône.

9. Dispositif selon une ou plusieurs des revendications 5 à 8, caractérisé en ce que le rapport des sections avant et après l'endroit du rétrécissement de section (21) est égal à environ 10:1 - 25:1.

10. Dispositif selon une ou plusieurs des revendications 5 à 9, caractérisé en ce que la section des conduites de transport (19) est diminuée d'environ 25 à 40 mm jusqu'à environ 6 à 8 mm.

11. Dispositif selon une ou plusieurs des revendications 5 à 10, caractérisé en ce que les dispositifs de mesure (25) pour déterminer le débit de transport réel relatif dans les conduites de transport (19) sont des dispositifs de mesure capacitifs.

12. Dispositif selon une ou plusieurs des revendications 5 à 11, caractérisé en ce que les chambres (15) disposées dans la section terminale inférieure du réservoir de dosage (10) se présentent chacune sous forme d'embases en forme de cuvette dans lesquelles débouche chaque fois une conduite de transport (19).
